# FASCICULE DE BREVET EUROPEEN

(11) **EP 1 794 387 B1**
(45) Date de publication et mention de la délivrance du brevet: **02.01.2013**
(21) Numéro de dépôt: 05802562.8
(22) Date de dépôt: 14.09.2005
(51) Int. Cl.: E04F 11/18

(54) **ENSEMBLE POUR LA REALISATION D'UNE BALUSTRADE OU ANALOGUE**
ANORDNUNG ZUR HERSTELLUNG EINER SCHIENENVERBINDUNG ODER VON ETWAS ÄHNLICHEM
ASSEMBLY FOR MAKING A RAILING OR THE LIKE

(30) Priorité: 15.09.2004 FR 0409780
(43) Date de publication de la demande: 13.06.2007
(73) Titulaire: Burger et CIE (Société par Actions Simplifiée), 68660 Liepvre (FR)
(72) Inventeur: BURGER, Bertrand, F-68230 NIEDERMORSCHWIHR (FR)
(74) Mandataire: Nuss, Pierre
(86) Numéro de dépôt international: PCT/FR2005/002282
(87) Numéro de publication internationale: WO 2006/030134

(56) Documents cités:
- EP-A- 0 972 888
- CH-A- 398 034
- DE-U1- 7 907 010
- DE-U1- 20 312 239
- FR-A- 2 611 782
- US-A- 5 035 401
- US-A- 6 036 177
- US-A1- 2003 085 395
- US-B1- 6 299 142

## Description

La présente invention concerne le domaine des équipements des immeubles, des habitations ou des constructions civiles, plus particulièrement la sécurité et l'aspect décoratif des surfaces extérieures ou intérieures ouvertes susceptibles d'accueillir des personnes, telles que notamment les terrasses, les passages surplombants ou analogues.

L'invention concerne plus particulièrement un ensemble pour la réalisation d'une balustrade ou d'une construction similaire, ainsi qu'une balustrade réalisée au moyen d'un tel ensemble.

Actuellement, les balustrades, en particulier celles réalisées en un matériau naturel tel que le bois, nécessitent pour leur réalisation un grand nombre d'éléments différents et des opérations fastidieuses et spécialisées, notamment sur le lieu de l'installation, ce qui entraîne généralement le recours systématique à un professionnel, même pour des constructions simples.

Il en résulte naturellement un prix de revient élevé.

Par ailleurs, on connaît des barrières ou balustrades formées de profilés creux en matériau plastique, l'assemblage entre les poteaux et les lisses étant réalisé au moyen de pièces de liaison supplémentaires, notamment métalliques (voir notamment EP-A-0 972 888 et US-A-2003/088395).

On connaît également des balustrades ayant un aspect bois ou imitant une balustrade en bois, leurs éléments constitutifs comprenant toutefois une âme ou une armature en métal, recouverte de bois (voir US-A-5 035 401).

Ces barrières ou balustrades connues font également état d'un prix de revient élevé et sont difficiles, voire impossibles à installer pour une personne non qualifiée.

La présente invention a pour but de proposer une solution autorisant la réalisation d'une balustrade ou analogue en un matériau naturel, avec un nombre limité d'éléments constitutifs et en n'exécutant que des opérations relativement simples, ce tout en garantissant une construction rigide en conservant une bonne flexibilité d'adaptation à différentes configurations et en utilisant si possible exclusivement le bois pour les éléments structurels principaux au moins.

Par le document FR-A-2 611 782, on connaît un ensemble pour la réalisation d'une balustrade ou analogue selon le préambule de la revendication 1.

Toutefois, dans cet ensemble connu, les extrémités des profilés supérieur et inférieur, formant respectivement lisse supérieure et lisse inférieure, doivent être spécifiquement usinées. De plus, plusieurs types de poteaux doivent être prévus et leur assemblage avec les différentes lisses peut s'avérer fastidieux.

La présente invention a pour but de surmonter ces inconvénients tout en proposant une solution répondant à la demande précitée.

Cet objectif est atteint grâce aux caractéristiques de la partie caractérisante de la revendication 1, en combinaison avec les caractéristiques du préambule de cette revendication.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
les figures 1A et 1B sont des vues éclatées en perspective d'une portion de balustrade réalisée avec un ensemble selon deux variantes d'un mode de réalisation ne faisant pas partie de l'invention ;
la figure 2 est une vue éclatée en perspective d'une portion de balustrade réalisée avec un ensemble selon un mode de réalisation de l'invention ;
la figure 3 est une vue partielle de détail montrant la réalisation d'un poteau intermédiaire en accord avec le mode de réalisation précité de l'invention;
la figure 4 est une vue partielle de détail montrant la réalisation d'un poteau d'extrémité en accord avec le mode de réalisation précité de l'invention,
les figures 5A et 5B sont des vues partielles de détail montrant la réalisation d'un poteau d'angle en accord avec le mode de réalisation précité de l'invention, en partie haute (fig. 5A) et en partie basse (fig. 5B) et,
la figure 6 est une vue éclatée en perspective d'une portion de balustrade réalisée avec un ensemble selon une variante du mode de réalisation de l'invention.

Les figures 1A, 1B, 2 et 6 montrent de manière schématique des parties de balustrade 1 réalisées au moyen d'un ensemble pour la réalisation de balustrades ou de constructions similaires. Cet ensemble comprend, d'une part, au moins un ensemble de panneau 2 éventuellement prémonté et constitué par un profilé supérieur 3 formant main courante ou lisse supérieure et un profilé inférieur 4 formant lisse inférieure et par un ou des élément(s) de remplissage monté(s) entre les deux profilés parallèles 3 et 4 précités et, d'autre part, au moins deux structures de montants ou de poteaux 6 destinées à être assemblées avec les extrémités opposées dudit panneau ou de deux panneaux contigus et à solidariser ledit ou lesdits panneau(x) au sol.

Conformément à l'invention, les structures de montants ou de poteaux 6 comportent chacun au moins une première découpe ou entaille 7 présentant une section correspondant à celle du profilé 3 formant main courante ou lisse supérieure et au moins une seconde découpe ou entaille 8 présentant une section correspondant à celle du profilé 4 formant lisse inférieure, chaque panneau 2 pouvant être assemblé avec deux structures de montants ou de poteaux 6 par double emboîtement des profilés 3 et 4 directement dans les découpes ou entailles adaptées respectivement correspondantes 7 et 8 de chaque structure de poteau 6, ce éventuellement après mise à la longueur adéquate du ou des panneau(x) concerné(s) 2 par découpe des deux profilés 3 et 4, les structures 6 et les profilés 3 et 4 au moins étant réalisés en bois massif.

L'ensemble de panneau de balustrade 2 pourra consister soit en un panneau prémonté ou préassemblé en usine ou en atelier, avec ou sans ses parties de structure de poteau 6 montées sur ses extrémités opposées, soit en un ensemble de pièces séparées à assembler comprenant les profilés supérieur et inférieur 3 et 4 et l'élément ou les éléments de remplissage 5.

Par ailleurs, ce ou ces dernier(s) élément(s) 5 peu(ven)t consister soit en une pluralité d'éléments individuels espacés et arrangés selon un motif répétitif, tels que des barreaux (droits ou non), des croix de Saint-André, des plaques ou des éléments décoratifs et de liaisonnement analogues, soit en un unique élément continu du type plaque de verre, panneau de bois ou analogue, plein ou ajouré.

Ainsi, grâce à la structure profilée des lisses inférieure et supérieure et à la répétitivité ou continuité (constance) du motif des panneaux de balustrade 2 préassemblés, conjuguée à l'assemblage par emboîtement (verrouillage éventuel par collage ou autre) des structures de poteaux 6 avec lesdits panneaux 2, il est très aisé de réaliser des balustrades de tailles ou de configurations différentes avec un nombre très limité d'éléments de construction standards (panneaux + structures de poteaux).

En outre, l'assemblage résultant du double emboîtement (dans les découpes 7 et 8 réalisées dans la masse des poteaux ou montants 6) est en lui-même très rigide et résistant, sans nécessiter de pièce ou d'élément de liaison ou de verrouillage additionnel (le verrouillage de l'assemblage peut se faire par collage ou autre).

Comme cela ressort des figures annexées, l'assemblage des éléments 5 avec les lisses supérieure 3 et inférieure 4 peut également être réalisé, sans pièce de liaison ou de fixation additionnelle, par simple double emboîtement ajusté des extrémités opposées desdits éléments 5 directement dans des découpes de forme conjuguée, ménagées dans les faces des lisses 3, 4 concernées (le verrouillage de cet assemblage peut également être assuré éventuellement par collage ou autre).

Selon une première caractéristique de l'invention, illustrée par exemple sur les figures 2 et 6, l'ensemble pour la réalisation de balustrades 1 comprend également des éléments 9 de support et de fixation au sol sous la forme, chacun, d'une pièce comprenant, d'une part, une embase 10 et, d'autre part, soit un ergot 11 ou une plaquette 11' de montage destiné(e) à être reçu(e) dans la partie basse d'une structure de montant ou de poteau 6, soit deux plaquettes 11" de maintien et de fixation destinées à recevoir entre elles la partie basse d'une structure de montant ou de poteau l'embase 10 étant éventuellement pourvue, sur sa face opposée à l'ergot 11 ou à la plaquette 11' de montage, d'un doigt d'ancrage 12.

L'embase 10 pourra se présenter soit sous la forme d'une plaque plane (fig. 1A, 1B et 2), soit sous la forme d'une plaquette allongée et pliée venant en prise sur le bord d'une terrasse ou analogue (fig. 6).

Dans l'exemple illustré sur la figure 1A, les deux plaquettes 11" forment avec l'embase 10 une pièce en U (élément 9) obtenue par pliage.

Selon un exemple non illustré, la partie inférieure des poteaux ou montants 6 est pourvue d'une découpe ouverte vers le bas du poteau ou montant, en forme de fente (préférentiellement traversante et débouchant sur les deux faces latérales opposées, ainsi que sur la face inférieure).

Dans cette découpe s'emboîte la plaquette 11' de l'élément 9, ce montage par emboîtement étant verrouillé de manière amovible par une vis traversante. Une telle variante de réalisation permettra d'effectuer le montage d'une portion de balustrade (poteaux 6 + panneau 2) par engagement latéral des plaquettes dans les fentes correspondantes (mouvement de translation de la portion de balustrade).

Comme le montre la figure 6, les deux profilés 3 et 4 de panneau de balustrade 2 peuvent présenter des sections identiques, les entailles ou découpes 7 et 8 des structures de montants ou de poteaux 6 étant également identiques.

En variante et comme le montrent les figures 1A, 1B et 2 à 5 des dessins annexés, les deux profilés 3 et 4 de panneau de balustrade 2 peuvent présenter des sections différentes, de même que les entailles ou découpes 7 et 8 des structures de montants ou de poteaux 6.

Afin de fournir un emboîtement rigide en torsion et simultanément de faciliter la fabrication, et notamment l'usinage, des structures de poteaux ou de montants, il peut être avantageusement prévu que la seconde entaille ou découpe 8 présente en section une forme de trou oblong et que la première entaille ou découpe 7 présente en section une forme résultant de la juxtaposition de deux trous oblongs le long d'un de leurs côtés longitudinaux.

Conformément à un mode de réalisation ne faisant pas partie de l'invention, ressortant de les figures 1A et 1B des dessins annexés, les structures de montants ou de poteaux 6 consistent en des poteaux d'un seul tenant ou massifs à section polygonale ou arrondie (préférentiellement carrée ou rectangulaire) et comprennent, d'une part, un ou des poteau(x) d'extrémité muni(s) d'une première 7 et d'une seconde 8 découpes borgnes, d'autre part, un ou des poteau(x) intermédiaires muni(s) soit d'une première 7 et d'une seconde 8 découpes traversantes, soit de deux premières découpes 7 borgnes et de deux secondes découpes 8 borgnes disposées respectivement à 180° l'une de l'autre, et, enfin, un ou des poteau(x) d'angle muni(s) de deux premières 7 et de deux secondes 8 découpes, les découpes 7, 8 de même type des poteaux d'angle étant décalées angulairement l'une de l'autre autour de l'axe longitudinal du poteau d'angle concerné, préférentiellement de 90°.

En vue de sa solidarisation au moyen d'un élément 9 à ergot 11, chaque poteau massif ou d'un seul tenant 6 peut être pourvu à sa base d'un logement de réception, sous la forme d'une perforation borgne pour l'emmanchement à force d'un ergot 11 d'un élément de support et de fonction 9, ou d'une découpe en forme de fente dans laquelle peut s'emboîter la plaquette 11' d'un élément 9. L'emmanchement pourra éventuellement être verrouillé par un ensemble vis-écrou.

Conformément à l'invention, et comme ressortant des figures 2 à 6 des dessins annexés, chaque structure de poteau ou de montant 6 est formé par l'assemblage longitudinal d'au moins deux parties de montants ou demi-poteaux 13, 14, 15 dont l'un(e) au moins comporte une première et une seconde découpes 7, 8.

Comme précédemment, trois types de structures de poteaux ou de montants pourront être prévus, à savoir, des poteaux intermédiaires, des poteaux d'extrémité et des poteaux d'angle (voir fig. 2 et 6).

Pour les poteaux 6 intermédiaires, les deux découpes 7, 8 débouchant sur les faces respectivement opposées des structures de poteaux ou de montants 6, de chaque partie de découpes 7, 8, sont préférentiellement non communicantes entre elles, de manière à conserver une paroi de séparation entre elles formant paroi de butée interne pour les extrémités des lisses 3, 4 emboîtées en elles.

Pour les structures de poteaux ou de montants d'angle 6 de faibles sections, les découpes 7, 8 débouchant sur les faces adjacentes à 90° ne sont communicantes qu'à proximité de l'arête fournie par ces deux faces, les extrémités des lisses emboîtées dans ces découpes présentant alors des portions biseautées mutuellement en butée.

Pour les poteaux ou montants d'angle 6 de section plus importante, les découpes 7 et 8 des paires de découpe sont simplement borgnes et ne sont pas communicantes entre elles.

Selon une caractéristique de l'invention dans son mode de réalisation, chaque structure de poteau 6 formant poteau intermédiaire entre deux panneaux de la balustrade 2 contigus et alignés est constituée par deux demi-poteaux identiques 13 pourvus chacun d'une première 7 et d'une seconde 8 découpes, traversantes ou non, lesdits demi-poteaux 13 étant assemblés dos à dos, par exemple par des ensembles vis-écrou-rondelle 16, 16', avec alignement des découpes 7, 8 de même type entre elles (fig. 3).

Selon une autre caractéristique de l'invention dans son mode de réalisation, chaque structure de poteau 6 formant poteau d'extrémité est constituée par deux demi-poteaux 13 et 14 de formes extérieures identiques dont l'un 13 est pourvu d'une première et d'une seconde découpes 7 et 8 et dont l'autre 14 ne comporte ni de première, ni de seconde découpe, lesdits demi-poteaux 13 et 14 étant assemblés dos à dos, par exemple par des ensembles 16, 16' vis-écrou-rondelle (fig. 4).

En accord avec une première variante du mode de réalisation de l'invention, chaque structure de poteau 6 formant poteau d'angle entre deux panneaux de balustrade 2 perpendiculaires, est constituée par un poteau d'extrémité 13, 14, préassemblé avec l'un des panneaux de balustrade 2 et sur lequel est fixé latéralement, par exemple par l'intermédiaire d'ensembles 16, 16' vis-écrou-rondelle ou de vis à bois, un demi-poteau 15 pourvu d'une première et d'une seconde découpes 7 et 8 et monté sur l'autre panneau de balustrade 2 concourant au niveau de l'angle, ce dernier demi-poteau 15 étant dépourvu de sa partie supérieure (fig. 5).

En accord avec une seconde variante du mode de réalisation de l'invention, chaque structure de poteau 6 formant poteau d'angle entre deux panneaux de balustrade 2, est constituée par les deux poteaux d'extrémité 13, 14 des deux panneaux de balustrade 2 concourant au niveau dudit angle et par un tasseau d'assemblage 17 reliant entre eux les deux demi-poteaux 14 ne comportant aucune découpe desdits deux poteaux d'extrémité 13, 14, en les positionnant mutuellement selon un angle donné, une plaque de recouvrement 18 décorative étant éventuellement rapportée extérieurement sur ladite structure de poteau d'angle 6 pour cacher ledit tasseau d'assemblage 17 et fermer l'espace ouvert entre les deux poteaux d'extrémité 13, 14 (fig. 6).

Ainsi, grâce à l'invention il est possible de réaliser trois types de poteaux composites ayant des fonctions différentes en utilisant seulement trois éléments constitutifs différents, ces derniers étant en outre obtenus par usinage d'un unique élément de base (demi-poteau non usiné).

En vue d'obtenir une fixation rigide et cachée avec un support à distance du sol pour les montants ou poteaux, chaque structure de poteau d'extrémité 13, 14 ou intermédiaire 13, 13, les demi-poteaux 13 et 13 ; 13 et 14 assemblés dos à dos comportent, chacun, au niveau de leurs faces en contact et à proximité de leurs extrémités inférieures, un renfoncement 20 formant par coopération avec le renfoncement de l'autre demi-poteau, un logement de réception ajustée de la plaquette de montage 11' d'un élément de support et de fixation 9, la solidarisation de ce dernier avec lesdits demi-poteaux 13, 14 étant réalisée au moyen d'ensembles vis-écrou-rondelle 16, 16' traversant lesdits demi-poteaux et ladite plaquette au niveau d'orifices correspondants.

Comme cela ressort des figures 1A, 1B et 2 à 5, les profilés supérieurs 3 peuvent constituer une main courante.

En variante, et comme le montre la figure 6, l'ensemble peut comporter un ou des élément(s) allongé(s) 19 de recouvrement supérieur, destiné(s) à être fixé(s) sur les parties supérieures des structures de poteaux 6 pour former une main courant filante (éventuellement sous forme de deux éléments allongés en forme de plaque superposés).

Préférentiellement, les structures de poteaux 6 présentent une section sensiblement carrée ou rectangulaire et l'élément ou les éléments constitutif(s) desdites structures de poteaux 6, ainsi que les profilés supérieurs 3 et inférieurs 4 des panneaux de balustrade 2 éventuellement préassemblés, sont réalisés en bois massif, préférentiellement revêtu d'une couche de protection ou traité pour être imputrescible (résistance accrue aux agents climatiques).

La couche de protection pourra être appliquée en usine ou par l'installateur ou le particulier avant ou après montage de la balustrade in situ.

Les lisses profilées 3 et 4 pourront être formés soit à partir d'un morceau de bois d'un seul tenant ou d'une seule pièce, soit éventuellement par contrecollage de deux ou plusieurs parties ou couches en bois massif (structure du type lamellé-collé, contrecollé ou abouté), éventuellement d'essences différentes.

Le bois utilisé sera préférentiellement un bois rigide et présentant une bonne cohésion structurelle (à titre d'exemples : sapin, épicéa, hêtre ou analogue). Pour les balustrades extérieures, le bois aura une durabilité (naturelle ou conférée par traitement) suffisante afin de résister aux intempéries et aux attaques d'insectes (à titre d'exemples : mélèze, chêne, épicéa traité en autoclave, bois exotiques ou analogues).

On décrira à présent, de manière succincte et à titre d'exemple, un procédé de réalisation d'une balustrade au moyen de l'ensemble selon le second mode de réalisation de l'invention.

Un tel ensemble comprendra un nombre suffisant de panneaux de balustrades 2, de demi-poteaux 13, 14 et 15 et d'éléments de fixation et de support 9, ainsi qu'un nombre suffisant d'ensembles vis-écrous-rondelle 16, 16' et d'ensembles vis-chevilles ou de moyens analogues pour la fixation au sol des éléments 9.

Après avoir calculé la répartition des panneaux 2 et des structures de poteaux 6 en fonction de la configuration du site à pourvoir (terrasses, passages, ou analogues), les différents panneaux 2 standard sont coupés ou sciés aux différentes longueurs calculées.

On peut ensuite préparer des modules comprenant chacun un panneau de balustrade 2 coupé à la longueur adaptée et sur lequel sont assemblés, à ses deux extrémités opposées, des demi-poteaux pourvus d'une première et d'une seconde découpes 7 et 8.

On repère ensuite les endroits d'implantation des poteaux au sol (dalles dans le cas d'une terrasse) et on réalise des perçages à ces endroits pour la réception des ensembles vis-chevilles de fixation des éléments 9 et de leurs éventuels doigts d'ancrage 12.

Les différents modules précités sont ensuite montés sur les plaquettes 11' des éléments 9, en débutant préférentiellement au niveau de l'un des angles de la balustrade 1 à réaliser.

Les différents modules successivement fixés par pincement des plaquettes 11' entre les deux demi-poteaux 13 et 13 ou 13 et 14 formant les différentes structures de montants ou de poteaux 6, deux modules adjacents étant reliés entre eux par assemblage de leurs demi-poteaux 13 en contact mutuel ou d'un poteau d'extrémité avec un demi-poteau 15 dépourvu de partie supérieure.

L'invention concerne également une balustrade pour terrasse ou analogue, caractérisée en ce qu'elle est formée d'un assemblage d'éléments constitutifs 2, 6, 9, 19 faisant partie d'un ensemble tel que décrit ci-dessus.

Comme indiqué précédemment, l'invention permet de fournir une solution simple pour réaliser des balustrades ou des barrières similaires, avec un nombre limité d'éléments standard tout en laissant une grande liberté en termes d'aspect, de type et de dimensionnement. De plus, le montage et l'installation peuvent être aisément effectués par une personne non qualifiée et ne nécessitent aucune pièce de liaison ou d'assemblage supplémentaire au niveau des liaisons poteaux/lisses (ou éléments de remplissage/lisses).

En effet, les découpes réalisées dans les poteaux font office de paliers porteurs et de montage et reçoivent directement (avec emboîtement ajusté) les extrémités des lisses profilées, simplement découpées à la longueur adaptée (le verrouillage du montage s'effectue par exemple par collage interne dans les découpes, donc de manière invisible).

Le montage ajusté des extrémités des lisses profilées en bois massif dans les découpes des poteaux en bois massif procure un assemblage rigide et résistant, bloqué en rotation autour des axes longitudinaux desdits axes (section non circulaire), sans nécessiter un(e) quelconque pièce ou élément de liaison additionnel(le).

De même, l'assemblage des éléments de remplissage, par exemple sous la forme de barreaux, avec les lisses supérieure et inférieure, s'effectue avantageusement par montage direct dans des découpes ménagées dans ces lisses (aucun élément de liaison/éventuel verrouillage par collage).

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, tel que défini dans les revendications.

## Revendications

1. Ensemble pour la réalisation de balustrades ou de constructions similaires, ledit ensemble comprenant, d'une part, au moins un panneau (2) éventuellement prémonté et constitué par un profilé supérieur (3) formant main courante ou lisse supérieure et un profilé inférieur (4) formant lisse inférieure et par un ou des élément(s) de remplissage (5) monté(s) entre les deux profilés parallèles précités (3, 4) et, d'autre part, au moins deux structures de montants ou de poteaux (6) destinées à être assemblées avec les extrémités opposées dudit panneau ou de deux panneaux contigus et à solidariser ledit ou lesdits panneau(x) au sol,
chaque panneau (2) étant destiné à être assemblé avec deux structures de montants ou de poteaux (6) par double emboîtement des profilés (3 et 4) directement dans des découpes ou entailles adaptées respectivement correspondantes (7 et 8) de chaque structure de poteau (6), ce éventuellement après mise à la longueur adéquate du ou des panneau(x) concerné(s) (2) par découpe des deux profilés (3 et 4), les structures (6) et les profilés (3, 4) au moins étant réalisés en bois massif,
ensemble **caractérisé en ce que** les structures de montants ou de poteaux (6) comportent chacun au moins une première découpe ou entaille (7) présentant une section correspondant à celle du profilé (3) formant main courante ou lisse supérieure et au moins une seconde découpe ou entaille (8) présentant une section correspondant à celle du profilé (4) formant lisse inférieure, et
**en ce que** chaque structure de poteau ou de montant (6) est formé par l'assemblage longitudinal d'au moins deux parties de montants ou demi-poteaux (13, 14, 15) dont l'un(e) au moins comporte une première et une seconde découpes (7, 8).

2. Ensemble selon la revendication 1, **caractérisé en ce qu'**il comprend également des éléments (9) de support et de fixation au sol sous la forme, chacun, d'une pièce comprenant, d'une part, une embase (10) et, d'autre part, soit un ergot (11) ou une plaquette (11') de montage destiné(e) à être reçu(e) dans la partie basse d'une structure de montant ou de poteau (6), soit deux plaquettes de maintien et de fixation (11") destinées à recevoir entre elles la partie basse d'une structure de montant ou de poteau (6), l'embase (10) étant éventuellement pourvue, sur sa face opposée à l'ergot (11) ou à la plaquette (11') de montage, d'un doigt d'ancrage (12).

3. Ensemble selon la revendication 1 ou la revendication 2, **caractérisé en ce que** les deux profilés (3 et 4) de panneau de balustrade (2) présentent des sections identiques, les entailles ou découpes (7 et 8) des structures de montants ou de poteaux (6) étant également identiques.

4. Ensemble selon la revendication 1 ou la revendication 2, **caractérisé en ce que** les deux profilés (3 et 4) de panneau de balustrade (2) présentent des sections différentes, de même que les entailles ou découpes (7 et 8) des structures de montants ou de poteaux (6).

5. Ensemble selon la revendication 4, **caractérisé en ce que** la seconde entaille ou découpe (8) présente en section une forme de trou oblong et **en ce que** la première entaille ou découpe (7) présente en section une forme résultant de la juxtaposition de deux trous oblongs le long d'un de leurs côtés longitudinaux.

6. Ensemble selon la revendication 1, **caractérisé en ce que** chaque structure de poteau (6) formant poteau intermédiaire entre deux panneaux de la balustrade (2) contigus et alignés est constituée par deux demi-poteaux identiques (13) pourvus chacun d'une première (7) et d'une seconde (8) découpes, traversantes ou non, lesdits demi-poteaux (13) étant assemblés dos à dos, par exemple par des ensembles vis-écrou-rondelle (16, 16'), avec alignement des découpes (7, 8) de même type entre elles.

7. Ensemble selon la revendication 6, **caractérisé en ce que** chaque structure de poteau (6) formant poteau d'extrémité est constituée par deux demi-poteaux (13 et 14) de formes extérieures identiques dont l'un (13) est pourvu d'une première et d'une seconde découpes (7 et 8) et dont l'autre (14) ne comporte ni de première, ni de seconde découpe, lesdits demi-poteaux (13 et 14) étant assemblés dos à dos, par exemple par des ensembles (16, 16') vis-écrou-rondelle.

8. Ensemble selon la revendication 7, **caractérisé en ce que** chaque structure de poteau (6) formant poteau d'angle entre deux panneaux de balustrade (2) perpendiculaires, est constituée par un poteau d'extrémité (13, 14), préassemblé avec l'un des panneaux de balustrade (2) et sur lequel est fixé latéralement, par exemple par l'intermédiaire d'ensembles (16, 16') vis-écrou-rondelle ou de vis à bois, un demi-poteau (15) pourvu d'une première et d'une seconde découpes (7 et 8) et monté sur l'autre panneau de balustrade (2) concourant au niveau de l'angle, ce dernier demi-poteau (15) étant dépourvu de sa partie supérieure.

9. Ensemble selon la revendication 7, **caractérisé en ce que** chaque structure de poteau (6) formant poteau d'angle entre deux panneaux de balustrade (2), est constituée par les deux poteaux d'extrémité (13, 14) des deux panneaux de balustrade (2) concourant au niveau dudit angle et par un tasseau d'assemblage (17) reliant entre eux les deux demi-poteaux (14) ne comportant aucune découpe desdits deux poteaux d'extrémité (13, 14), en les positionnant mutuellement selon un angle donné, une plaque de recouvrement (18) décorative étant éventuellement rapportée extérieurement sur ladite structure de poteau d'angle (6) pour cacher ledit tasseau d'assemblage (17) et fermer l'espace ouvert entre les deux poteaux d'extrémité (13, 14).

10. Ensemble selon l'une quelconque des revendications 1 à 9, **caractérisé en ce qu'**il comporte un ou des élément(s) allongé(s) (19) de recouvrement supérieur, destiné(s) à être fixé(s) sur les parties supérieures des structures de poteaux (6) pour former une main courant filante.

11. Ensemble selon l'une quelconque des revendications 6 à 10, pour autant qu'elles dépendent de la revendication 2, **caractérisé en ce que** dans chaque structure de poteau d'extrémité (13, 14) ou intermédiaire (13, 13), les demi-poteaux (13 et 13 ; 13 et 14) assemblés dos à dos comportent, chacun, au niveau de leurs faces en contact et à proximité de leurs extrémités inférieures, un renfoncement (20) formant par coopération avec le renfoncement de l'autre demi-poteau, un logement de réception ajustée de la plaquette de montage (11') d'un élément de support et de fixation (9), la solidarisation de ce dernier avec lesdits demi-poteaux (13, 14) étant réalisée au moyen d'ensembles vis-écrou-rondelle (16, 16') traversant lesdits demi-poteaux et ladite plaquette au niveau d'orifices correspondants.

12. Ensemble selon l'une quelconque des revendications 1 à 11, **caractérisé en ce que** les structures de poteaux (6) présentent une section sensiblement carrée ou rectangulaire et **en ce que** l'élément ou les éléments constitutif(s) desdites structures de poteaux (6), ainsi que les profilés supérieurs (3) et inférieurs (4) au moins des panneaux de balustrade (2) éventuellement préassemblés, sont réalisés en bois massif éventuellement revêtu d'une couche de protection ou traité pour être imputrescible.

13. Ensemble selon l'une quelconque des revendications 1 à 12, **caractérisé en ce que** le ou chaque panneau consiste en un panneau (2) prémonté ou préassemblé.

14. Ensemble selon la revendication 13, **caractérisé en ce que** le ou chaque panneau (2) est prémonté avec ses parties (13, 14, 15) de structures de poteaux ou de montants (6).

15. Ensemble selon l'une quelconque des revendications 1 à 12, **caractérisé en ce que** le ou chaque panneau (2) consiste en un ensemble de pièces séparées à assembler comprenant les profilés supérieur et inférieur (3 et 4) et l'élément ou les éléments de remplissage (5).

16. Balustrade pour terrasse ou analogue, **caractérisée en ce qu'**elle est formée d'un assemblage d'éléments constitutifs (2, 6, 9, 19) faisant partie d'un ensemble selon l'une quelconque des revendications 1 à 15.

## Claims

1. Assembly for making a railing or similar structure, said assembly comprising on the one hand at least one panel (2), possibly pre-mounted and constituted by an upper profiled element (3) forming a hand rail or top rail and a lower profiled element (4) forming a bottom rail and by one or more filling element(s) (5) mounted between the two aforementioned parallel profiled elements (3, 4) and on the other hand at least two upright or post structures (6) intended to be assembled with the opposing ends of said panel or two adjacent panels and to join said panel(s) to the ground,
each panel (2) being intended to be assembled with two upright or post structures (6) by double encasing of the profiled elements (3 and 4) directly in corresponding respectively adapted cut-outs or grooves (7 and 8) of each post structure (6), whereby this is possibly after adequate cutting to length of the panel(s) (2) in question by cutting the two profiled elements (3 and 4), the structures (6) and the profiled elements (3, 4) being made at least partially from solid wood,
said assembly **characterised in that** the upright or post structures (6) each comprise at least one first cut-out or groove (7) having a cross-section corresponding to that of the profiled element (3) forming a hand rail or top rail and at least a second cut-out or groove (8) having a cross-section corresponding to that of the profiled element (4) forming a bottom rail, and
**in that** each post or upright structure (6) is formed by the longitudinal assembly of at least two upright sections or half-posts (13, 14, 15), of which at least one comprises a first and a second cut-out (7, 8).

2. Assembly according to claim 1, **characterised in that** it also comprises elements (9) for support and fixing to the ground, each in the form of an element comprising on the one hand a base (10) and on the other hand either an assembly lug (11) or plate (11') intended to be received in the lower part of an upright or post structure (6) or two holding and fixing plates (11") intended to receive between them the lower section of an upright or post structure (6), the base (10) being possibly provided on its face opposing the assembly lug (11) or plate (11') with an anchoring finger (12).

3. Assembly according to claim 1 or claim 2, **characterised in that** the two profiled elements (3 and 4) of the railing panel (2) have identical cross-sections, the grooves or cut-outs (7 and 8) of the upright or post structures (6) also being identical.

4. Assembly according to claim 1 or claim 2, **characterised in that** the two profiled elements (3 and 4) of the railing panel (2) have different cross-sections in the same way as the grooves or cut-outs (7 and 8) of the upright or post structures (6).

5. Assembly according to claim 4, **characterised in that** the second groove or cut-out (8) has a cross-section in the form of an oblong hole and the first groove or cut-out (7) has in its cross-section a form resulting from the juxtaposition of two oblong holes along one of their longitudinal sides.

6. Assembly according to claim 1, **characterised in that** each post structure (6) forming an intermediate post between two adjacent and aligned panels of the railing (2) is constituted by two identical half-posts (13), each provided with a first (7) and a second (8) cut-out, crossing or not crossing, said half-posts (13) being assembled back to back, for example by screw, nut and washer sets (16, 16') with alignment of the cut-outs (7, 8) of the same type.

7. Assembly according to claim 6, **characterised in that** each post structure (6) forming an end post is constituted by two half-posts (13 and 14) of identical exterior forms, of which one (13) is provided with a first and a second cut-out (7 and 8), and of which the other (14) does not comprise a first or second cut-out, said half-posts (13 and 14) being assembled back to back, for example by screw, nut and washer sets (16, 16').

8. Assembly according to claim 7, **characterised in that** each post structure (6) forming an angular post between two perpendicular railing panels (2) is constituted by an end post (13, 14), preassembled with one of the railing panels (2) and on which a half-post (15) is fixed laterally, for example through the intermediary of screw, nut and washer sets (16, 16') or wood screws, said half-post (15) being provided with a first and a second cut-out (7 and 8) and mounted on the other railing panel (2) converging at the angle, said latter half-post (15) lacking its upper part.

9. Assembly according to claim 7, **characterised in that** each post structure (6) forming an angular post between two railing panels (2) is constituted by the two end posts (13, 14) of the two railing panels (2) converging at said angle and by an assembly strip (17) connecting between them the two half-posts (14) not comprising a cut-out of said two end posts (13, 14), by positioning them mutually at a given angle, a decorative cover plate (18) being possibly provided externally on said angular post structure (6) in order to hide said assembly strip (17) and close the open space between the two end posts (13, 14).

10. Assembly according to any one of the claims 1 to 9, **characterised in that** it comprises one or more elongated elements (19) for an upper cover, intended to be fixed on the upper sections of the post structures (6) in order to form a continuous hand rail.

11. Assembly according to any one of the claims 6 to 10 insofar as they depend upon claim 2, **characterised in that**, in each end post structure (13, 14) or intermediate post structure (13, 14), the half-posts (13 and 13; 13 and 14) assembled back to back each comprise, at the level of their contacting faces and in proximity to their lower ends, a reinforcement (20) which forms, through cooperation with the reinforcement of the other half-post, an adapted receiving housing of the assembly plate (11') of a support and fixing element (9), the integral connection of the latter with said half-posts (13, 14) being realised by means of screw, nut and washer sets (16, 16') crossing said half-posts and said plate at the level of corresponding openings.

12. Assembly according to any one of the claims 1 to 11, **characterised in that** the post structures (6) have a substantially square or rectangular cross-section and **in that** the element(s) constituting said post structures (6) as well as the upper profiled elements (3) and lower profiled elements (4) at least of the railing panels (2), possibly preassembled, are composed of solid wood possibly coated with a protective layer or with rot-proof treatment.

13. Assembly according to any one of claims 1 to 12, **characterised in that** the panel or each panel comprises a pre-mounted or pre-assembled panel (2).

14. Assembly according to claim 13, **characterised in that** the panel or each panel (2) is pre-mounted with its parts (13, 14, 15) of posts or upright structures (6).

15. Assembly according to any one of the claims 1 to 12, **characterised in that** the, or each, panel (2) consists of a set of separate elements to be assembled including the upper and lower profiled elements (3 and 4) and the filling element(s) (5).

16. Railing for terrace or similar, **characterised in that** it is formed by an assembly of constituent elements (2, 6, 9, 19), forming part of an assembly according to any one of the claims 1 to 15.

## Patentansprüche

1. Anordnung zur Herstellung von Balustraden oder von etwas Ähnlichem, wobei die besagte Anordnung einerseits wenigstens einen möglicherweise vormontierten Träger (2) umfasst, bestehend aus einem oberen, einen Handlauf oder eine Abdeckleiste bildenden Profil (3), und aus einem unteren, die untere Abdeckleiste bildenden Profil (4) und aus einem oder mehreren Füllelement(en) (5), das/die zwischen den beiden bereits genannten, parallelen Profilen (3, 4) montiert ist/sind, und andererseits wenigstens zwei Pfosten- oder Stützstrukturen (6) umfasst, die an den gegenüberliegenden Endstücken der besagten Tafel oder zweier angrenzender Tafeln angebracht sind und das oder die besagte(n) Tafel(n) am Boden befestigen sollen,
wobei jede Tafel (2) dazu bestimmt ist, mit zwei Pfosten- oder Stützstrukturen (6) durch eine doppelte Verbindung der Profile (3 und 4) direkt in den jeweils entsprechenden Ausstanzungen oder Ausfräsungen (7 und 8) jeder Stützstruktur (6) angeordnet zu werden, eventuell nach der angemessenen Längeeinstellung der jeweiligen Tafel(n) (2) durch Ausfräsen der beiden Profile (3 und 4), wobei mindestens die Strukturen (6) und die Profile (3, 4) aus Massivholz bestehen,
Anordnung **dadurch gekennzeichnet, dass** die Pfosten- oder Stützstrukturen (6) jeweils mindestens eine erste Ausstanzung oder Ausfräsung (7) aufweisen, die wiederum einen Abschnitt aufweist, der dem des Profils (3) entspricht, das den Handlauf oder die obere Abdeckleiste bildet und mindestens eine zweite Ausstanzung oder Ausfräsung (8) aufweist, die wiederum einen Abschnitt aufweist, der dem des Profils (4) entspricht, das die untere Abdeckleiste bildet, und
dadurch, dass jede Pfosten- oder Stützstruktur (6) von der Längsanordnung von mindestens zwei Pfosten- oder Halbstützenteilen (13, 14, 15) gebildet wird, wobei wenigstens einer eine erste und zweite Ausstanzung (7, 8) aufweist.

2. Anordnung nach Anspruch 1, **dadurch gekennzeichnet, dass** sie ebenfalls Träger- und Bodenhalterungselemente (9) in Form von jeweils einem Teil, das einerseits einen Sockel (10) und andererseits entweder einen Zentrierzapfen (11) oder eine Montageplatte (11') aufweist, die in den unteren Teil einer Pfosten- oder Stützstruktur (6) eingeführt werden soll, also zwei Befestigungs- und Halterungsplatten (11 "), zwischen denen der untere Teil einer Pfosten- oder Stützstruktur (6) eingeführt werden soll, wobei für den Sockel (10) auf der Fläche gegenüber dem Zentrierzapfen (11) oder der Montageplatte (11') eventuell ein Verankerungsstift (12) vorgesehen wurde.

3. Anordnung nach Anspruch 1 oder Anspruch 2, **dadurch gekennzeichnet, dass** die beiden Tafelprofile (3 und 4) der Balustrade (2) übereinstimmende Abschnitte aufweisen, wobei die Ausstanzungen oder Ausfräsungen (7 und 8) der Pfeiler- oder Stützstrukturen (6) ebenfalls identisch sind.

4. Anordnung nach Anspruch 1 oder Anspruch 2, **dadurch gekennzeichnet, dass** die beiden Tafelprofile (3 und 4) der Balustrade (2) unterschiedliche Abschnitte aufweisen, ebenso wie die Ausstanzungen oder Ausfräsungen (7 und 8) der Pfeiler- oder Stützstrukturen (6).

5. Anordnung nach Anspruch 4, **dadurch gekennzeichnet, dass** die zweite Ausstanzung oder Ausfräsung (8) im Abschnitt eine längliche Aussparung aufweist und dadurch, dass die erste Ausstanzung oder Ausfräsung (7) im Abschnitt eine Form aufweist, die sich aus der Nebenordnung zweier länglicher Aussparungen entlang einer ihrer Längsseiten ergibt.

6. Anordnung nach Anspruch 1, **dadurch gekennzeichnet, dass** jede Stützstruktur (6), die einen Mittelpfosten zwischen zwei nebeneinander liegenden und gereihten Tafeln der Balustrade (2) bildet, aus zwei übereinstimmenden Halbstützen (13) besteht, die jeweils eine erste (7) und eine zweite Ausstanzung (8) aufweisen, durchgängig oder nicht, wobei die besagten Halbstützen (13) Rücken an Rücken angeordnet sind, zum Beispiel durch Anordnungen bestehend aus Schraube, Mutter und Unterlegscheibe (16, 16'), mit Anpassung der Ausstanzungen (7, 8) gleicher Art untereinander.

7. Anordnung nach Anspruch 6, **dadurch gekennzeichnet, dass** jede Stützstruktur (6), die eine Endstückstütze bildet, aus zwei Halbstützen (13 und 14) mit übereinstimmender äußerer Form besteht, wovon eine (13) eine erste und eine zweite Ausstanzung (7 und 8) aufweist und die andere (14) weder eine erste noch eine zweite Ausstanzung aufweist und die besagten Halbstützen (13 und 14) Rücken an Rücken angeordnet sind, zum Beispiel durch Anordnungen (16, 16') bestehend aus Schraube, Mutter und Unterlegscheibe.

8. Anordnung nach Anspruch 7, **dadurch gekennzeichnet, dass** jede Stützstruktur (6), die einen Stützwinkel zwischen zwei senkrechten Tafeln der Balustrade (2) bildet, aus einer Endstückstütze (13, 14), die mit einer der Tafeln der Balustrade (2) vormontiert wurde, besteht und auf der seitlich, zum Beispiel über Anordnungen bestehend aus Schraube, Mutter und Unterlegscheibe (16, 16') oder aus Schienenschrauben, eine Halbstütze (15) angebracht wird, die eine erste und eine zweite Ausstanzung aufweist (7 und 8) und auf der anderen Tafel der Balustrade (2) montiert wird, wobei letztere Halbstütze (15) keinen oberen Teil aufweist.

9. Anordnung nach Anspruch 7, **dadurch gekennzeichnet, dass** jede Stützstruktur (6), die einen Stützwinkel zwischen zwei Tafeln der Balustrade (2) bildet, aus den beiden Endstückstützen (13, 14) der beiden Tafeln der Balustrade (2) besteht, die bei dem besagten Winkel und durch eine Anordnungslatte (17) aufeinandertreffen, die die beiden Halbstützen (14) miteinander verbindet, die keine Ausstanzung der beiden Endstückstützen (13, 14) aufweisen, indem sie jeweils in einem bestimmten Winkel aufgestellt werden, wobei möglicherweise eine dekorative Abdeckplatte (18) außen an der besagten Stützwinkelstruktur (6) angebracht werden kann, um die bereits genannte Anordnungslatte (17) zu bedecken und den offenen Raum zwischen den beiden Endstückstützen (13, 14) zu schließen.

10. Anordnung nach einem der Ansprüche 1 bis 9, **dadurch gekennzeichnet, dass** sie ein oder mehrere längliche(s) Element(e) (19) zur oberen Abdeckung umfasst, das/die auf den oberen Teilen der Stützstrukturen (6) angebracht werden soll(en), um einen waagerechten Handlauf zu bilden.

11. Anordnung nach einem der Ansprüche 6 bis 10, vorausgesetzt, sie sind abhängig von Anspruch 2, **dadurch gekennzeichnet, dass** in jeder mittleren (13, 13) oder Endstückstützstruktur (13, 14) die Rücken an Rücken angeordneten Halbstützen (13 und 13; 13 und 14) jeweils auf Höhe ihrer anliegenden Seiten und nahe bei ihren unteren Endstücken eine Verstärkung (20) aufweisen, die im Zusammenspiel mit der Verstärkung der anderen Halbstütze eine Aufnahmeaussparung, angepasst durch die Montageplatte (11') eines Träger- und Befestigungselements (9) bildet, wobei die Verbindung des letzteren mit den besagten Halbstützen (13, 14) mittels Anordnungen bestehend aus Schraube, Mutter und Unterlegscheibe (16, 16') erfolgt, die die besagten Halbstützen und die besagte Platte in Höhe der entsprechenden Bohrungen durchqueren.

12. Anordnung nach einem der Ansprüche 1 bis 11, **dadurch gekennzeichnet, dass** die Stützstrukturen (6) einen klar quadratischen oder rechteckigen Abschnitt aufweisen und dadurch, dass der Bestandteil oder die Bestandteile besagter Stützstrukturen (6) sowie die oberen und unteren Profile (3 und 4) mindestens der Tafeln der eventuell vormontierten Balustraden (2) aus Massivholz hergestellt werden und eventuell mit einer Schutzschicht versehen oder behandelt werden, um sie fäulnissicher zu machen.

13. Anordnung nach einem der Ansprüche 1 bis 12, **dadurch gekennzeichnet, dass** die oder jede Tafel aus einer vormontierten oder vorher angeordneten Tafel (2) besteht.

14. Anordnung nach Anspruch 13, **dadurch gekennzeichnet, dass** die oder jede Tafel (2) mit ihren Teilen (13, 14, 15) für Stütz- oder Pfostenstrukturen (6) vormontiert ist.

15. Anordnung nach einem der Ansprüche 1 bis 12, **dadurch gekennzeichnet, dass** die oder jede Tafel (2) aus einer Anordnung einzelner Teile besteht, die zusammenzusetzen sind und die oberen und unteren Profile (3 und 4) und das oder die Füllelement(e) (5) umfasst.

16. Balustrade für eine Terrasse oder etwas Ähnliches, **dadurch gekennzeichnet, dass** sie aus einer Anordnung von Bestandteilen (2, 6, 9, 19) gebildet wird, die Teil einer Anordnung nach einem der Ansprüche 1 bis 15 sind.
